# EUROPÄISCHE PATENTSCHRIFT

(11) **EP 2 252 431 B1**
(45) Veröffentlichungstag und Bekanntmachung des Hinweises auf die Patenterteilung: **17.10.2012**
(21) Anmeldenummer: 08873486.8
(22) Anmeldetag: 18.11.2008
(51) Int. Cl.: B24B 23/02, B25F 5/02

(54) **HANDWERKZEUGMASCHINE, INSBESONDERE HANDGEFÜHRTE SCHLEIFMASCHINE**
HAND-HELD MACHINE TOOL, IN PARTICULAR HAND-GUIDED GRINDING MACHINE
MACHINE-OUTIL A MAIN, EN PARTICULIER MEULEUSE A MAIN

(30) Priorität: 18.03.2008 DE 102008000737
(43) Veröffentlichungstag der Anmeldung: 24.11.2010
(73) Patentinhaber: Robert Bosch GmbH, 70442 Stuttgart (DE)
(72) Erfinder: BOGARDI, Balazs, H-3418 Szent Istvan (HU); KAPLAR, Roland, H-3518 Miskolc-Pereces (HU)
(86) Internationale Anmeldenummer: PCT/EP2008/065710
(87) Internationale Veröffentlichungsnummer: WO 2009/115143

(56) Entgegenhaltungen:
- EP-A- 0 583 270
- DE-A1- 4 102 482
- DE-A1- 10 000 700

## Beschreibung

Die Erfindung bezieht sich auf eine Handwerkzeugmaschine, insbesondere eine handgeführte Schleifmaschine nach dem Oberbegriff des Anspruches 1.

### Stand der Technik

Aus der EP 0 583 270 B1 ist ein Winkelschleifer bekannt, der in einem Gehäuse einen Antriebsmotor zum drehbaren Antrieb einer Werkzeugwelle aufweist, an der ein Schleifwerkzeug befestigt ist. Derartige Winkelschleifer werden üblicherweise elektromotorisch angetrieben, wobei die Antriebswelle des elektrischen Antriebsmotors senkrecht zur Werkzeugwelle angeordnet ist und mit dieser über ein Getriebe gekoppelt ist.

Das Gehäuse des Winkelschleifers ist während des Betriebs erheblichen Belastungen ausgesetzt, die zum einen von den Schwingungen des Antriebsmotors und zum andern von dem Kontakt zwischen Schleifwerkzeug und zu bearbeitendem Werkstück stammen. Daher ist neben einer einfachen Montage auch auf eine hohe Stabilität zu achten.

Des Weiteren muss berücksichtigt werden, dass sich Schmierstoffe, die insbesondere zur Lagerung der Antriebswelle und der Werkzeugwelle eingesetzt werden, im Betrieb erwärmen und hierdurch verflüssigen, wodurch die Gefahr eines unerwünschten Austretens des Schmierstoffes besteht.

Ein weiterer Winkelschleifer wird in der DE 100 00 700 A1 beschrieben. Der Winkelschleifer weist ein zweigeteiltes Gehäuse mit einem Motorgehäuse und einem Getriebegehäuse auf, wobei das Getriebegehäuse an seinem mit dem Motorgehäuse verbindbaren Ende einen Einstich aufweist, mit dem Rippen des Motorgehäuses in Eingriff zu bringen sind. Hierdurch wird eine formschlüssige Verbindung zwischen Motor- und Getriebegehäuse erreicht. Das Motorgehäuse nimmt einen Antriebsmotor auf, dessen Antriebswelle über ein Getriebe eine Werkzeugwelle antreibt, wobei das Getriebe und die Werkzeugwelle im Getriebegehäuse angeordnet sind.

### Offenbarung der Erfindung

Der Erfindung liegt die Aufgabe zu Grunde, zum einen die Montage einer Handwerkzeugmaschine zu vereinfachen und zum anderen insbesondere das Gehäuse der Handwerkzeugmaschine stabil auszubilden.

Diese Aufgabe wird erfindungsgemäß mit den Merkmalen des Anspruches 1 gelöst. Die Unteransprüche geben zweckmäßige Weiterbildungen an.

Die erfindungsgemäße Handwerkzeugmaschine, bei der es sich insbesondere um eine handgeführte Schleifmaschine wie beispielsweise einen Winkelschleifer handelt, ist mit einem mindestens zweiteiligen Gehäuse versehen, wobei die beiden Gehäuseteile der Handwerkzeugmaschine über eine Verbindungseinrichtung miteinander zu verbinden sind. Die Verbindungseinrichtung weist eine Steckverbindung auf, die einen Stutzen am ersten Gehäuseteil und einen Gegenstutzen am zweiten Gehäuseteil umfasst, wobei Stutzen und Gegenstutzen in der montierten Position formschlüssig ineinander greifen. Zumindest ein Teil des Stutzens ist mit einer Formschräge versehen, die gegenüber der Stutzenlängsachse einen Winkel einschließt, wobei der Gegenstutzen an die Formschräge angepasst ist.

Diese Ausführung hat den Vorteil, dass die Verbindung zwischen den Gehäuseteilen auf Grund der Formschräge, welche gegenüber der Montagerichtung einen Winkel einnimmt, in einfacher Weise hergestellt werden kann. Das Zusammenführen der Gehäuseteile während der Montage erfolgt in Richtung der Stutzenlängsachse, wobei die Formschräge für eine selbsttätige Zentrierung der Gehäuseteile sorgt. Die Montage wird hierdurch erheblich vereinfacht.

Zugleich wird über die Zentrierung eine Verbesserung der Stabilität erreicht, da die beiden Gehäuseteile in der montierten Lage fest ineinander greifen, was über den Formschluss, welcher die Gehäuseteile gegen Verdrehung sichert, noch gesteigert wird.

Die Formschräge kann entweder am Stutzen selbst ausgebildet sein, indem dieser gemäß einer vorteilhaften Ausführung Konusform einnimmt, wobei der Konus sich entweder über die gesamte axiale Länge des Stutzens erstrecken oder aber, gemäß anderer Ausführung, nur über einen axialen Teilabschnitt, wobei der nicht-konische Teil-abschnitt beispielsweise zylindrisch ausgebildet ist. Erfindungsgemäβ ist an den Stutzen eine axial überstehende Formschräge angeformt, die mit der Stutzenlängsachse einen Winkel einschließt. Dabei bildet die Formschräge, die einteilig mit dem Stutzen ausgebildet ist, den winkligen Abschnitt, der gegenüber der Stutzenlängsachse, welche zugleich die Montagerichtung darstellt, unter einem Winkel geneigt ist. Am Gegenstutzen sind auf die Formschräge angepasste Führungsausnehmungen vorgesehen. Der mit der axial überstehenden Formschräge versehene Stutzen kann entweder selbst zylindrisch ausgebildet sein oder konusförmig, wobei der Konuswinkel vorteilhafterweise mit dem Winkel der Formschräge übereinstimmt, ggf. aber auch hiervon abweicht, insbesondere einen kleineren Konuswinkel aufweist als die Formschräge.

Über den Umfang verteilt sind vorteilhaft mehrere Formschrägen an dem Stutzen und entsprechende Führungsausnehmungen am Führungsstutzen ausgebildet, wobei sich die Formschrägen axial über den Stutzen erheben. Dadurch ergibt sich in der montierten Lage in Umfangsrichtung eine formschlüssige Verzahnung zwischen Stutzen und Gegenstutzen.

Der Stutzen und der Gegenstutzen sind erfindungsgemäβ zur Aufnahme der Antriebswelle eines Antriebsmotors der Handwerkzeugmaschine ausgebildet. Damit kommt der Steckverbindung die zusätzliche Aufgabe der Lagerung der Antriebswelle zu. Die Antriebswelle ist durch den Stutzen bzw. den Gegenstutzen hindurch geführt und über ein Getriebe mit der Werkzeugwelle gekoppelt. Der Stutzen bzw. der Gegenstutzen bewirkt zugleich eine Lagerung und Stabilisierung der Antriebswelle, wozu insbesondere auch ein Drehlager in den Stutzen eingesetzt ist. Außerdem kann es zweckmäßig sein, einen zusätzlichen Dichtring vorzusehen, der zwischen dem Umfang des Drehlagers und der Innenwandung des Stutzens positioniert ist und einen Übertritt verflüssigten Schmiermittels, insbesondere Schmieröls verhindert. Der Dichtring weist zweckmäßigerweise eine Mindesthärte von 40 Shore A auf, um auf den im Betrieb auftretenden Belastungen eine hinreichende Dichtigkeit zu gewährleisten.

Bei den beiden zu verbindenden Gehäuseteilen handelt es sich erfindungsgemäβ um ein Motorgehäuse, in dem der Antriebsmotor aufgenommen ist, sowie um ein Getriebegehäuse, in dem die Werkzeugwelle zum Antrieb des Werkzeuges gelagert ist. Das Motorgehäuse besteht vorteilhafterweise aus Kunststoff, wohingegen das Getriebegehäuse aus Leichtmetall gefertigt sein kann, beispielsweise aus Aluminium. Gegebenenfalls ist das Motorgehäuse mehrteilig ausgeführt, indem beispielsweise zwei Halbschalen vorgesehen sind, die miteinander verbunden werden und zu dem Motorgehäuse ergänzt werden, welches mit dem Getriebegehäuse über die Steckverbindung verbunden wird.

Weitere Vorteile und zweckmäßige Ausführungen sind den weiteren Ansprüchen, der Figurenbeschreibung und den Zeichnungen zu entnehmen. Es zeigen:
- Fig.1: eine Schnittdarstellung einer als Winkelschleifer ausgebildeten Handwerkzeugmaschine mit einem Motorgehäuse zur Aufnahme des Antriebsmotors und einem Getriebegehäuse zur Aufnahme der Werkzeugwelle,
- Fig. 2: eine perspektivische Ansicht des Getriebegehäuses sowie des mit dem Getriebegehäuse zu verbindenden Abschnittes des Motorgehäuses, dargestellt in einer angenäherten Position während der Montage,
- Fig. 3: eine Fig. 2 entsprechende Darstellung, jedoch in montierter Position von Motor- und Getriebegehäuse,
- Fig. 4: eine Einzeldarstellung eines Ausschnittes des Motorgehäuses aus dem Bereich der Verbindung zum Getriebegehäuse,
- Fig. 5: eine stirnseitige Ansicht des Getriebegehäuses mit montiertem Abschnitt des Motorgehäuses,
- Fig. 6: eine Schnittdarstellung gemäß Schnittlinie VI-VI aus Fig. 5,
- Fig. 7: eine Schnittdarstellung gemäß Schnittlinie VII-VII aus Fig. 5.

In den Figuren sind gleiche Bauteile mit gleichen Bezugszeichen versehen.

Die in Fig. 1 dargestellte Handwerkzeugmaschine 1 ist als Winkelschleifer ausgebildet, der ein zweiteiliges Gehäuse mit einem Motorgehäuse 2 und einem Getriebegehäuse 3 aufweist. Im Motorgehäuse 2 ist ein elektrischer Antriebsmotor 4 aufgenommen, im Getriebegehäuse 3 ist eine Werkzeugwelle 7 drehbar gelagert, an der das Schleifwerkzeug 8 befestigt ist. An einem Lagerflansch 9 am Getriebegehäuse 3 ist zusätzlich eine Schutzhaube 10 befestigt, die das Werkzeug 8 übergreift.

Die Antriebs- bzw. Ankerwelle 5 des elektrischen Antriebsmotors 4 verläuft rechtwinklig zur Werkzeugwelle 7 und ist über ein im Getriebegehäuse 3 befindliches Getriebe 6 mit der Werkzeugwelle 7 drehgekoppelt. Das Motorgehäuse 2 und das Getriebegehäuse 3 sind über eine als Steckverbindung ausgeführte Verbindungseinrichtung 11 miteinander verbunden, die in den folgenden Figuren näher beschrieben wird.

Wie den Figuren 2 und 3 zu entnehmen ist, umfasst die als Steckverbindung ausgeführte Verbindungseinrichtung 11 einen Stutzen 12, welcher einteilig am Getriebegehäuse 3 ausgebildet ist, sowie einen zugeordneten Gegenstutzen 13, welcher einteilig mit dem Motorgehäuse 2 ausgebildet ist. In der montierten Position (Fig. 3) sind Stutzen 12 und Gegenstutzen 13 ineinander gesteckt, die Montagerichtung stellt zugleich die Achsrichtung von Stutzen 12 bzw. Gegenstutzen 13 dar. Diese Achsrichtung fällt zusammen mit der Achsrichtung der Antriebs- bzw. Ankerwelle des Motors, die durch die Öffnung im Stutzen 12 bzw. Gegenstutzen 13 geführt ist. Stutzen 12 und Gegenstutzen 13 sind im Wesentlichen zylindrisch bzw. hohlzylindrisch ausgebildet, sie weisen jedoch zumindest abschnittsweise einen geringen Konuswinkel auf, und zwar in der Weise, dass sich die konusförmigen Abschnitte am Stutzen 12 bzw. Gegenstutzen 13 in Richtung auf das Getriebegehäuse 3 verjüngen. Damit wird bei der Montage von Motorgehäuse 2 und Getriebegehäuse 3 eine Zentrierung und erleichterte Montage dieser beiden Gehäusebauteile erreicht.

Am Stutzen 12 am Getriebegehäuse 3 sind axial überstehende Formschrägen 14 vorgesehen, die sich jeweils über ein Winkelsegment in Umfangsrichtung des Stutzens 12 erstrecken. Vorgesehen sind im Ausführungsbeispiel insgesamt vier derartige Formschrägen 14. Jeder Formschräge 14 ist auf Seiten des Gegenstutzens 13 am Motorgehäuse 2 jeweils eine Führungsausnehmung 15 zugeordnet (Fig. 3 und Fig. 4), die komplementär zur Formschräge ausgebildet ist, wobei in der montierten Position die Formschrägen 14 in die Führungsausnehmungen 15 einragen und in Umfangsrichtung ein Formschluss gegeben ist. Es kann grundsätzlich ausreichend sein, lediglich die Formschrägen 14 bzw. die Führungsausnehmungen 15 mit einem Konuswinkel gegenüber der Achse von Stutzen und Gegenstutzen auszubilden und den Stutzen 12 selbst bzw. den Gegenstutzen zylindrisch auszuführen. Gemäß einer alternativen Ausführung sind aber sowohl der Stutzen 12 einschließlich der Formschrägen 14 als auch der Gegenstutzen 13 mit den Führungsausnehmungen 15 vollständig, also über ihre jeweilige axiale Länge, mit einem Konuswinkel ausgebildet.

Wie den Figuren 2 bis 4 weiter zu entnehmen, ist in die Ausnehmung im Gegenstutzen 13 am Motorgehäuse 2 ein Drehlager 16 eingesetzt, in welchem die Antriebswelle drehbar gelagert wird. Der Gegenstutzen 13 ist an einer Querstrebe 17 ausgebildet, die einteilig mit dem Motorgehäuse 2 ausgebildet ist und sich von einer Seitenwand des Motorgehäuses 2 ausgehend in Querrichtung erstreckt.

Wie den Figuren 5 bis 7 zu entnehmen, ist die Innenwand des Stutzens 12 sowie die Außenwand des Gegenstutzens 13 konusförmig ausgebildet mit einem Konuswinkel α, der zweckmäßigerweise kleiner als 20° ist und im Ausführungsbeispiel etwa 10° beträgt. Die Innenwand des Formstutzens 12 ist über die gesamte axiale Länge einschließlich der Formschräge 14 (Fig. 6) konusförmig ausgebildet, die Außenwand des Gegenstutzens 13 dagegen nur über die axiale Länge der Führungsausnehmungen 15. Die Innenwand des Gegenstutzens 13, in die das Drehlager 16 eingesetzt ist, ist zylindrisch ausgeführt.

## Patentansprüche

1. Handwerkzeugmaschine, insbesondere handgeführte Schleifmaschine, wobei das Gehäuse der Handwerkzeugmaschine (1) zwei Gehäuseteile (2, 3), namlich ein Motorgehäuse (2) zur Aufnahme eines Antriebsmotors (4) und ein Getriebegehäuse (3) zur Aufnahme einer Werkzeugwelle (7), umfasst die über eine Verbindungseinrichtung (11) miteinander verbunden sind, **dadurch gekennzeichnet, dass** die Verbindungseinrichtung (11) eine Steckverbindung aufweist mit einem Stutzen (12) am ersten Gehäuseteil (3) und einem Gegenstutzen (13) am zweiten Gehäuseteil (2), wobei Stutzen (12) und Gegenstutzen (13) in montierter Position ineinander greifen, dass zumindest ein Teil des Stutzens (12) und des Gegenstutzens (13) gegenüber der Stutzenlängsachse winklig ausgebildet ist, dass am Stutzen (12) mindestens eine axial überstehende Formschräge (14) angeformt ist, die mit der Stutzenlängsachse einen Winkel (α) einschließt, wobei der Gegenstutzen (13) mindestens eine an die Formschräge (14) angepasste Führungsausnehmung (15) aufweist, und dass der Stutzen (12) und der Gegenstutzen (13) zur Aufnahme der Antriebswelle des Antriebsmotors (4) ausgebildet sind.

2. Handwerkzeugmaschine nach Anspruch 1, **dadurch gekennzeichnet, dass** über den Umfang verteilt mehrere Formschrägen (14) am Stutzen (12) und entsprechende Führungsausnehmungen (15) am Gegenstutzen (13) vorgesehen sind.

3. Handwerkzeugmaschine nach Anspruch 1 oder 2, **dadurch gekennzeichnet, dass** der Stutzen (12) und der Gegenstutzen (13) zumindest abschnittsweise konisch ausgebildet sind.

4. Handwerkzeugmaschine nach einem der Ansprüche 1 bis 3, **dadurch gekennzeichnet, dass** der Winkel (α) maximal 20° beträgt.

5. Handwerkzeugmaschine nach Anspruch 3 oder 4, **dadurch gekennzeichnet, dass** die Formschräge (14) ebenso wie der Stutzen (12) zumindest abschnittsweise konisch ausgebildet ist.

6. Handwerkzeugmaschine nach einem der Ansprüche 1 bis 5, **dadurch gekennzeichnet, dass** in den Stutzen (12) ein Drehlager (16) für die Antriebswelle eingesetzt ist.

7. Handwerkzeugmaschine nach einem der Ansprüche 1 bis 6, **dadurch gekennzeichnet, dass** in den Stutzen (12) ein Dichtring eingesetzt ist.

8. Handwerkzeugmaschine nach Anspruch 7, **dadurch gekennzeichnet, dass** der Dichtring eine Shore A-Härte von mindestens 40 aufweist.

9. Handwerkzeugmaschine nach einem der Ansprüche 1 bis 8, **dadurch gekennzeichnet, dass** das Motorgehäuse (2) aus Kunststoff gefertigt ist

10. Handwerkzeugmaschine nach einem der Ansprüche 1 bis 9, **dadurch gekennzeichnet, dass** das Getriebegehäuse (3) aus Leichtmetall, insbesondere aus Aluminium gefertigt ist.

## Claims

1. Portable power tool, in particular a hand-held grinding machine, wherein the housing of the portable power tool (1) comprises two housing parts (2, 3), namely a motor housing (2) for accommodating a drive motor (4) and a transmission housing (3) for accommodating a tool shaft (7), which are connected to one another via a connecting device (11), **characterized in that** the connecting device (11) comprises a plug connection with a connecting piece (12) on the first housing part (3) and a counterpart connecting piece (13) on the second housing part (2), wherein the connecting piece (12) and counterpart connecting piece (13) engage in one another in the assembled position, **in that** at least part of the connecting piece (12) and the counterpart connecting piece (13) is designed to be angular with respect to the connecting piece longitudinal axis, **in that** at least one axially projecting shaped incline (14) is integrally formed on the connecting piece (12) and encloses an angle (α) with the connecting piece longitudinal axis, wherein the counterpart connecting piece (13) comprises at least one guide recess (15) adapted to the shaped incline (14), and **in that** the connecting piece (12) and the counterpart connecting piece (13) are designed to accommodate the drive shaft of the drive motor (4).

2. Portable power tool according to Claim 1, **characterized in that** a plurality of shaped inclines (14) on the connecting piece (12) and corresponding guide recesses (15) on the counterpart connecting piece (13) are provided in a distributed manner over the periphery.

3. Portable power tool according to Claim 1 or 2, **characterized in that** the connecting piece (12) and the counterpart connecting piece (13) have a conical design at least in certain portions.

4. Portable power tool according to one of Claims 1 to 3, **characterized in that** the angle (α) is at most 20°.

5. Portable power tool according to Claim 3 or 4, **characterized in that**, like the connecting piece (12), the shaped incline (14) is designed to be conical at least in certain portions.

6. Portable power tool according to one of Claims 1 to 5, **characterized in that** a rotary bearing (16) for the drive shaft is inserted into the connecting piece (12).

7. Portable power tool according to one of Claims 1 to 6, **characterized in that** a sealing ring is inserted into the connecting piece (12).

8. Portable power tool according to Claim 7, **characterized in that** the sealing ring has a Shore A hardness of at least 40.

9. Portable power tool according to one of Claims 1 to 8, **characterized in that** the motor housing (2) is manufactured from plastic.

10. Portable power tool according to one of Claims 1 to 9, **characterized in that** the transmission mechanism housing (3) is manufactured from light metal, in particular from aluminium.

## Revendications

1. Machine-outil à main, en particulier meuleuse à main, dans laquelle le boîtier de la machine-outil à main (1) comprend deux parties de boîtier (2, 3), à savoir un boîtier de moteur (2) pour recevoir un moteur d'entraînement (4) et un boîtier de transmission (3) pour recevoir un arbre d'outil (7), lesquels sont connectés l'un à l'autre par le biais d'un dispositif de connexion (11), **caractérisée en ce que** le dispositif de connexion (11) présente une connexion enfichable avec un raccord (12) au niveau de la première partie de boîtier (3) et un raccord conjugué (13) au niveau de la deuxième partie de boîtier (2), le raccord (12) et le raccord conjugué (13) venant en prise l'un dans l'autre dans la position montée, **en ce qu'**au moins une partie du raccord (12) et du raccord conjugué (13) est réalisée sous forme coudée par rapport à l'axe longitudinal du raccord, **en ce qu'**au moins un biseau formé (14) saillant axialement est façonné sur le raccord (12), lequel biseau formé forme avec l'axe longitudinal du raccord un angle (α), le raccord conjugué (13) présentant au moins un évidement de guidage (15) adapté au biseau formé (14) et **en ce que** le raccord (12) et le raccord conjugué (13) sont réalisés de manière à recevoir l'arbre d'entraînement du moteur d'entraînement (4).

2. Machine-outil à main selon la revendication 1, **caractérisée en ce que** plusieurs biseaux formés (14) répartis sur la périphérie sont prévus sur le raccord (12) et des évidements de guidage correspondants (15) sont prévus sur le raccord conjugué (13).

3. Machine-outil à main selon la revendication 1 ou 2, **caractérisée en ce que** le raccord (12) et le raccord conjugué (13) sont réalisés au moins en partie sous forme conique.

4. Machine-outil à main selon l'une quelconque des revendications 1 à 3, **caractérisée en ce que** l'angle (α) vaut au maximum 20°.

5. Machine-outil à main selon la revendication 3 ou 4, **caractérisée en ce que** le biseau formé (14) est réalisé tout comme le raccord (12) au moins en partie sous forme conique.

6. Machine-outil à main selon l'une quelconque des revendications 1 à 5, **caractérisée en ce qu'**un palier pivotant (16) pour l'arbre d'entraînement est inséré dans le raccord (12).

7. Machine-outil à main selon l'une quelconque des revendications 1 à 6, **caractérisée en ce qu'**une bague d'étanchéité est insérée dans le raccord (12).

8. Machine-outil à main selon la revendication 7, **caractérisée en ce que** la bague d'étanchéité présente une dureté Shore A d'au moins 40.

9. Machine-outil à main selon l'une quelconque des revendications 1 à 8, **caractérisée en ce que** le boîtier de moteur (2) est fabriqué en plastique.

10. Machine-outil à main selon l'une quelconque des revendications 1 à 9, **caractérisée en ce que** le boîtier de transmission (3) est fabriqué en métal léger, en particulier en aluminium.
